# EUROPÄISCHE PATENTSCHRIFT

(11) **EP 4 072 747 B1**
(45) Veröffentlichungstag und Bekanntmachung des Hinweises auf die Patenterteilung: **07.02.2024**
(21) Anmeldenummer: 20830107.7
(22) Anmeldetag: 11.12.2020
(51) Int. Cl.: B21B 13/00, B21B 31/20, B21B 31/30

(54) **WARMWALZGERÜST FÜR EIN WARMWALZWERK UND ZUM HERSTELLEN EINES METALLENEN FLACHPRODUKTS, WARMWALZWERK SOWIE VERFAHREN ZUM BETREIBEN EINES WARMWALZWERKS**
HOT-ROLLING STAND FOR A HOT-ROLLING MILL AND FOR PRODUCING A FLAT METAL PRODUCT, HOT-ROLLING MILL AND METHOD FOR OPERATING A HOT-ROLLING MILL
CAGE DE LAMINOIR À CHAUD POUR LAMINOIR À CHAUD ET POUR FABRIQUER UN PRODUIT MÉTALLIQUE PLAT, LAMINOIR À CHAUD ET PROCÉDÉ DE FONCTIONNEMENT D'UN LAMINOIR À CHAUD

(30) Priorität: 11.12.2019 DE 102019219318; 13.02.2020 DE 102020201789; 15.05.2020 DE 102020206174
(43) Veröffentlichungstag der Anmeldung: 19.10.2022
(73) Patentinhaber: SMS Group GmbH, 40237 Düsseldorf (DE)
(72) Erfinder: KREIKEMEIER, Jens, 57368 Lennestadt (DE); ERARSLAN, Gokhan, 40237 Düsseldorf (DE); FISCHER, Stephan, 57271 Hilchenbach (DE); HAFER, Joachim, 57080 Siegen (DE)
(74) Vertreter: Kross, Ulrich
(86) Internationale Anmeldenummer: PCT/EP2020/085853
(87) Internationale Veröffentlichungsnummer: WO 2021/116460

(56) Entgegenhaltungen:
- EP-A1- 3 003 590
- DE-T2- 69 905 332
- DE-T2-602004 007 631
- US-A- 4 038 857

## Beschreibung

Die Erfindung betrifft ein Warmwalzgerüst für ein Warmwalzwerk und zum Herstellen eines metallenen Flachprodukts, umfassend eine Anstellvorrichtung, welche dafür vorgesehen ist, ein Arbeitswalzenpaar aufzunehmen und Arbeitswalzen des Arbeitswalzenpaares unter Definition eines Walzspalts zueinander zu positionieren. Des Weiteren betrifft die Erfindung ein Warmwalzwerk sowie ein Verfahren zum Betreiben eines Warmwalzwerks.

Mit Hilfe von Walzwerken werden metallische Ausgangsprodukte umgeformt. Insbesondere in Warmwalzwerken werden Ausgangsprodukte aus einer Urformung auf eine Zwischen- oder Endabmessung im heißen Zustand umgeformt. Die Warmwalzstraßen können sich dazu beispielsweise direkt an eine Stranggießanlage anschließen. Typischerweise weist eine Warmwalzstraße für ein Flachprodukt einen Ausgleichs- bzw. Aufwärmofen zum Aufheizen und / oder Homogenisieren des Vorproduktes auf die gewünschte Umformtemperatur und weitere Aggregate auf. In Abhängigkeit von den zu erzeugenden Endprodukten z.B. dem Werkstoff, der Zielabmessung oder dem gewünschten Umformgrad werden diese Aggregate dann aufeinander abfolgend in einer Linie zu einer Walzstraße kombiniert fest aufgebaut. Typischerweise sind dies Warmwalzgerüste, Transportstrecken, Kühleinrichtungen, Trenneinrichtungen, Heizeinrichtungen und / oder Oberflächenbehandlungseinrichtungen. In einem Warmwalzgerüst wird eine Umformung des zu behandelnden Walzguts dabei über Arbeitswalzen eines Arbeitswalzenpaares vorgenommen, welches zumeist in Kombination mit Stützwalzen in einem Walzenständer aufgenommen ist. Eine Festlegung eines Walzendurchmesserbereichs der Arbeitswalzen erfolgt dabei üblicherweise im Hinblick auf verschiedenste Betriebsparameter des Warmwalzwerks und auch zu erreichender Parameter des herzustellenden Endprodukts.

Die US 4 038 857 A, die die Basis für den Oberbegriff von Anspruch 1 bildet, offenbart ein Walzgerüst mit einer Anstellvorrichtung, welche dafür vorgesehen ist, ein Arbeitswalzenpaar aufzunehmen und Arbeitswalzen des Arbeitswalzenpaares unter Definition eines Walzspalts zueinander zu positionieren.

Aus der JP S6313601 A geht ein Walzgerüst hervor, welches einen Konfigurationswechsel von einem Walzgerüst in Quarto-Bauweise zu einem Walzgerüst in Sexto-Bauweise offenbart, um eine umfassenderes Dickenspektrum walzen zu können. Zum Wechsel der Konfiguration wird sowohl ein Zwischenwalzensatz als auch ein Arbeitswalzensatz in den Einbauraum des Arbeitswalzensatzes eingebracht, wobei die Arbeitswalzen einen verhältnismäßig kleinen Walzendurchmesser aufweisen.

Der Erfindung liegt ausgehend vom vorstehend beschriebenen Stand der Technik die **Aufgabe** zugrunde, ein Warmwalzgerüst für ein Warmwalzwerk zu realisieren, wobei das Warmwalzgerüst möglichst flexibel an unterschiedliche Fertigprodukte, Prozessführungen, Abmessungen, Werkstoffe und / oder Qualitätsanforderungen anpassbar sein soll, ohne einen zusätzlichen/weiteren Walzensatz in das Gerüst aufzunehmen.

Die **Lösung** dieser Aufgabe erfolgt ausgehend vom Oberbegriff des Anspruchs 1 in Verbindung mit dessen kennzeichnenden Merkmalen. Die hierauf folgenden, abhängigen Ansprüche geben jeweils vorteilhafte Weiterbildungen der Erfindung wieder. Ein Warmwalzwerk, in welchem mindestens ein erfindungsgemäßes Warmwalzgerüst zur Anwendung kommt, ist ferner jeweils Gegenstand der Ansprüche und 7. Zudem betreffen die Ansprüche 8 bis 14 ein Verfahren zum Betreiben eines Warmwalzwerks.

Gemäß der Erfindung umfasst ein Warmwalzgerüst eine Anstellvorrichtung, welche dafür vorgesehen ist, ein Arbeitswalzenpaar aufzunehmen und Arbeitswalzen des Arbeitswalzenpaares unter Definition eines Walzspalts zueinander zu positionieren. Bevorzugt umfasst die Anstellvorrichtung des Warmwalzgerüsts dabei einen Walzenständer, in welchem das Arbeitswalzenpaar gelagert ist und in dem die Arbeitswalzen des Arbeitswalzenpaares über weitere Komponenten der Anstellvorrichtung zueinander positioniert werden. Das Arbeitswalzenpaar setzt sich insbesondere aus zwei Arbeitswalzen in Form einer unteren Arbeitswalze und einer oberen Arbeitswalze zusammen, wobei die einzelnen Arbeitswalzen im montierten Zustand im Walzgerüst bevorzugt in je einem zugehörigen Führungselement geführt ist. Im Sinne der Erfindung handelt es sich bei dem jeweiligen Führungselement dabei insbesondere um ein jeweiliges Einbaustück, in welchem die jeweilige Arbeitswalze rotierbar gelagert ist.

Insbesondere steht zudem jede der Arbeitswalzen des Arbeitswalzenpaares im montierten Zustand mit mindestens einer Stützwalze in Kontakt, an welcher sich die einzelne Arbeitswalze im Zuge eines Walzvorganges und dem Einbringen einer entsprechenden Umformkraft in das umzuformende Walzgut abstützen kann. Auch diese Stützwalzen sind dabei jeweils bevorzugt in je einem zugehörigen Führungselement geführt, bei welchem es sich bevorzugt ebenfalls um jeweils ein Einbaustück handelt.

Bei der "Anstellvorrichtung" des erfindungsgemäßen Warmwalzgerüsts handelt es sich im Sinne der Erfindung um eine Vorrichtung, über welche die Arbeitswalzen des Arbeitswalzenpaares ggf. mittelbar über zwischenliegende Stützwalzen unter Ausbildung eines gewünschten Walzspaltes zueinander positioniert werden können. Besonders bevorzugt umfasst die Anstellvorrichtung dabei neben zwei Walzenständern weitere Komponenten, die eine Keilverstellung einer unteren Arbeitswalze des Arbeitswalzenpaares und/oder eine hydraulische Anstellung einer oberen Arbeitswalze des Arbeitswalzenpaares und/oder je eine Arbeitswalzenbiegung der unteren und/oder der oberen Arbeitswalze umfassen können. Die Keilverstellung, die hydraulische Anstellung und die jeweilige Arbeitswalzenbiegung können dabei jeweils ggf. noch weitere Einzelkomponenten aufweisen.

Das erfindungsgemäße Walzgerüst ist als Warmwalzgerüst für den Einsatz beim Warmwalzen konzipiert, d.h. für einen Walzprozess eines Walzguts bei einer Temperatur oberhalb der Rekristallisationstemperatur eines zu verarbeitenden Metalls. Unter einem "Walzspalt" zwischen den Arbeitswalzen des Arbeitswalzenpaares ist im Sinne der Erfindung ein Abstand der Arbeitswalzen zueinander zu verstehen.

Die Erfindung umfasst nun die technische Lehre, dass die Anstellvorrichtung dazu eingerichtet ist, bei dem Arbeitswalzenpaar unterschiedliche Walzendurchmesser-bereiche mit einander entsprechenden Arbeitswalzen auswechselbar aufzunehmen. Mit anderen Worten ist also die Anstellvorrichtung bei dem erfindungsgemäßen Warmwalzgerüst dazu ausgebildet, Arbeitswalzen eines Arbeitswalzenpaares aufzunehmen, wobei die Arbeitswalzen dabei unter Veränderung des Walzendurchmesserbereichs paarweise ausgewechselt werden können. Die im Warmwalzgerüst montierten Arbeitswalzen entsprechen einander dabei stets hinsichtlich des gewählten Walzendurchmesserbereichs. Die wählbaren (Arbeits-)Walzendurchmesserbereiche unterscheiden sich insofern voneinander, als die Durchmesserabweichung (deutlich) über den üblichen Walzenabschliff hinaus geht.

Eine derartige Ausführung eines Warmwalzgerüsts hat dabei den Vorteil, dass aufgrund der paarweisen Austauschbarkeit der Arbeitswalzen des Arbeitswalzenpaares eine Anpassung des Warmwalzgerüsts an gewünschte Betriebsparameter vorgenommen werden kann. So kann diese Anpassung durch geeignete Wahl des Walzendurchmesserbereichs im Hinblick auf ein jeweiliges zu fertigendes Produkt, eine jeweilige Prozessführung, jeweilige Abmessungen, jeweilige Werkstoffe und / oder jeweilige Qualitätsanforderungen vorgenommen werden, so dass sich das Spektrum der herstellbaren Produkte vergrößert. Diese Anpassung kann dabei schneller und unkomplizierter erfolgen ohne dass zusätzliche Walzen in das Gerüst hineingebracht werden müssen. Das Einbringen eines zusätzlichen Walzensatzes würde mit Blick auf die Walzgutabmessungen in einem Warmwalzwerk zu umfangreichen weiteren Anpassungen, z.B. der Einlaufführungen, des Antriebsstranges, aber auch der Anstellvorrichtung führen, die z. B. in einem Wartungsstillstand durchgeführt werden müssen. Insgesamt kann mit der Erfindung ein flexibel einstellbares Warmwalzgerüst verwirklicht werden, bei dessen Anwendung auch ein flexibel händelbares Warmwalzwerk realisierbar ist, indem ein Walzendurchmesserbereich der auswechselbaren Arbeitswalzen im Hinblick auf die geplanten Betriebsparameter gewählt wird.

Dadurch besteht die Möglichkeit, unterschiedlichen Bedingungen und Anforderungen beim Warmwalzen Rechnung zu tragen. So sinken mit abnehmendem Walzendurchmesser bei ansonsten gleichen Walzbedingungen (Einlauf- und Auslaufdicke, Breite, Material, Einlauftemperatur, Bandgeschwindigkeit) die Anlagenbelastung (Walzkraft, Walzmoment), ein Wärmefluss vom Walzgut in die jeweilige Arbeitswalze sowie auch der Energieverbrauch bedingt durch die verringerte Umformarbeit. Hingegen reduziert sich mit zunehmendem Walzendurchmesser bei einer gleichbleibenden Einlaufdicke und einer gleichbleibenden absoluten Abnahme ein Eingriffswinkel. Dabei ist eine Gefahr von Rutschen eines Bandes des Walzguts oder von Anstichproblemen umso geringer, je kleiner der Eingriffswinkel ist. Außerdem steigt mit einem Walzendurchmesser und einem damit korrelierenden Antriebszapfendurchmesser auch das übertragbare Moment. Durch einen gezielten Wechsel der Arbeitswalzen und damit Veränderung des Walzendurchmesserbereichs kann bei dem erfindungsgemäßen Warmwalzgerüst somit eine Anpassung an darzustellende Produktionsparameter, wie dem zu fertigenden Produkt, einer jeweiligen Prozessführung, jeweiligen Abmessungen, jeweiligen Werkstoffen und / oder jeweiligen Qualitätsanforderungen erfolgen, ohne dass hierfür ein Kompromiss bei der Wahl eines Walzendurchmessers der Arbeitswalzen eingegangen werden muss.

Wesentlich für die Erfindung ist, dass das Warmwalzgerüst so ausgeführt ist, dass die Arbeitswalzen des Arbeitswalzenpaares austauschbar und einander entsprechend mit unterschiedlichen Walzendurchmesserbereichen montiert werden können. Dabei können bei der einzelnen Arbeitswalze des Arbeitswalzenpaares bevorzugt mindestens zwei unterschiedliche Walzendurchmesserbereiche realisiert werden. Eine Montage der Arbeitswalzen des Arbeitswalzenpaares erfolgt dabei im Sinne der Erfindung stets mit einander entsprechenden Walzendurchmesserbereichen, d.h. die aktuell montierten Arbeitswalzen weisen stets denselben Walzendurchmesserbereich auf.

Ein Auswechseln der Arbeitswalzen erfolgt bei dem Warmwalzgerüst vorzugsweise seitlich und im Wesentlichen senkrecht, besonders bevorzugt senkrecht, zur Längserstreckung einer Durchlaufstrecke.

Unter einem "Walzendurchmesserbereich" ist im Sinne der Erfindung ein Durchmesserbereich der einzelnen Arbeitswalze zu verstehen, welcher durch einen nominalen Walzendurchmesser und einen Abschliffbereich charakterisiert ist. Der Abschliffbereich definiert eine zulässige Durchmesserabnahme der jeweiligen Walze über deren Einsatzzeit. Die wählbaren Walzendurchmesserbereiche unterscheiden sich insofern voneinander, als die Durchmesserabweichung (deutlich) über den üblichen Walzenabschliff hinaus geht.

Des Weiteren beträgt eine Abweichung zwischen den unterschiedlichen Walzendurchmesserbereichen ≥ 6%, bevorzugt ≥ 10%. Eine Abweichung zwischen den durch Auswechslung darstellbaren Walzendurchmesserbereichen beträgt zwischen einem kleinen Walzendurchmesserbereich und einem großen Walzendurchmesserbereich also mindestens 6%, bevorzugt aber mindestens 10%. Dies hat den Vorteil, dass bei einer Abweichung in dieser Größenordnung den unterschiedlichen Anforderungen und auch unterschiedlichen Zusammenhänge zwischen Walzparametern und Walzdurchmesser durch einen Wechsel Rechnung getragen werden kann.

Zudem kann eine jeweilige untere Arbeitswalze des Arbeitswalzenpaares mit ihrer Oberkante über die Anstellvorrichtung auf Höhe einer angestrebten Passline eingestellt werden. Eine Passlineschwankung beträgt bei Einsatz der unterschiedlichen Walzendurchmesserbereiche weniger als +/- 20 mm, bevorzugt +/- 15 mm besonders bevorzugt +/- 10 mm. Dabei ist unter der "Passline" ein Höhenunterschied zwischen der unteren Arbeitswalze des Arbeitswalzenpaares und einer benachbarten Rolle eines Rollgangs zu verstehen, wobei die Schwankung der Passline möglichst niedrig sein sollte, da es ansonsten zu Schwierigkeiten beim Einfädeln des Walzguts zwischen die Arbeitswalzen oder auch zu einer Kollision des Walzguts mit der unteren Arbeitswalze kommen könnte.

Entsprechend einer Ausführungsform der Erfindung ist das Warmwalzgerüst als Vorwalzgerüst ausgeführt. In diesem Fall ist das Warmwalzgerüst also so konzipiert, dass es innerhalb eines Warmwalzwerks als Vorwalzgerüst zum eingangsseitigen Walzen des Walzguts im Warmwalzwerk zur Anwendung kommt. Gemäß einer hierzu alternativen Ausgestaltungsmöglichkeit ist das Warmwalzgerüst als Fertigwalzgerüst ausgebildet, welches innerhalb eines Warmwalzwerks insbesondere zum stufenweisen Umformen des Walzguts auf ein vorgegebenes Maß Anwendung findet.

Gemäß einer weiteren Ausführungsform der Erfindung umfasst die Anstellvorrichtung als Komponenten eine Keilverstellung einer unteren Arbeitswalze des Arbeitswalzenpaares und/oder eine hydraulische Anstellung einer oberen Arbeitswalze des Arbeitswalzenpaares und/oder je eine Arbeitswalzenbiegung der unteren und/oder der oberen Arbeitswalze, wobei die Komponenten der Anstellvorrichtung jeweils je einen Verstellbereich zur auswechselbaren Aufnahme der einander entsprechenden Arbeitswalzen mit unterschiedlichen Walzendurchmesserbereichen aufweisen. Dadurch wird die Möglichkeit geschaffen, Arbeitswalzen mit unterschiedlichen Walzendurchmesserbereichen in dem Warmwalzgerüst aufnehmen zu können, da die Komponenten einzeln oder in Summe die hierfür erforderlichen Hübe darstellen können.

Es ist eine weitere Ausgestaltungsmöglichkeit der Erfindung, dass das Warmwalzgerüst für einen Reversierbetrieb oder einen Einwegbetrieb ausgelegt ist. Dabei bedeutet eine Auslegung für einen Reversierbetrieb, dass das Walzgut mehrmals und reversierend, d.h. mit zueinander entgegengesetzten Förderrichtungen, durch das Warmwalzgerüst geführt wird, während bei einem Einwegbetrieb eine Hindurchführung des Walzguts durch das Warmwalzgerüst nur in einer Richtung und nur einmalig stattfindet.

Gegenstand der Erfindung ist zudem ein Warmwalzwerk, welches mindestens ein Warmwalzgerüst umfasst, das nach einer oder mehreren der vorgenannten Varianten ausgebildet ist. Bevorzugt setzt sich das Warmwalzwerk aus mehreren Einheiten zusammen, die eine Vorwärmeinheit, eine Vorwalzstraße, eine Zwischenerwärmungseinheit, eine Fertigwalzstraße, eine Transporteinheit, eine Aufwickeleinheit und/oder diverse Trenneinheiten umfassen kann. Zusätzlich kann das Warmwalzwerk weitere Einheiten, wie z.B. Zunderwäscher, eventuelle Induktionsheizeinrichtungen, u.ä. aufweisen.

Entsprechend einer bevorzugten Ausführungsform der Erfindung ist bei einem Warmwalzwerk eine Vorwalzstraße mit mindestens einem Vorwalzgerüst und eine Fertigwalzstraße mit mindestens einem Fertigwalzgerüst vorgesehen, wobei mindestens ein Vorwalzgerüst der Vorwalzstraße und/oder mindestens ein Fertigwalzgerüst der Fertigwalzstraße als je ein Warmwalzgerüst nach einer oder mehreren der vorgenannten Varianten ausgeführt ist. Besonders bevorzugt können sowohl bei zumindest einem Vorwalzgerüst der Vorwalzstraße, als auch bei zumindest einem Fertigwalzgerüst der Fertigwalzstraße Arbeitswalzen des jeweiligen Arbeitswalzenpaars paarweise unter Änderung des Walzendurch-messerbereichs gewechselt werden.

Die Erfindung betrifft zudem**,** gemäss Anspruch 8, ein Verfahren zum Betreiben eines Warmwalzwerks. Dabei werden zumindest die folgenden Verfahrensschritte durchlaufen:
a) Prüfen einer darzustellenden Produktionssequenz auf Betriebsparameter, welche dabei die Parameter Stichabnahme und Betriebsmodus umfassen;
b) Prüfen eines aktuell gewählten Walzendurchmesserbereichs von Arbeitswalzen eines Arbeitswalzenpaares mindestens eines nach einem oder mehreren der vorgenannten Varianten ausgeführten Warmwalzgerüsts;
c) Prüfen, ob der aktuell gewählte Walzendurchmesserbereich zu den Betriebsparametern der darzustellenden Produktionssequenz passt,
   wobei im zu verneinenden Fall ein paarweiser Wechsel von Arbeitswalzen des Arbeitswalzenpaares mit Veränderung des Walzendurchmessers der Arbeitswalzen bei dem mindestens einen Warmwalzgerüst durchgeführt und/oder eine Veränderung der darzustellenden Produktionssequenz vorgenommen wird, und wobei anschließend die Prüfung ab Schritt a) erneut eingeleitet wird ,
   während im zu bejahenden Fall der Walzvorgang ohne Änderung vorgenommen wird.

Mit anderen Worten werden also im Rahmen des erfindungsgemäßen Verfahrens zunächst Betriebsparameter einer durch das Warmwalzwerk darzustellenden Produktionssequenz erfasst. Die Betriebsparameter definieren die zur Herstellung eines Zielprodukts aus einem Ausgangsprodukt notwendigen Prozessschritte und Prozessparameter des Warmwalzwerkes und des Walzgutes während der Prozessschritte. Diese Betriebsparameter umfassen dabei die Parameter Stichabnahme und Betriebsmodus. Zudem werden bei mindestens einem Warmwalzgerüst, welches nach einem oder mehreren der vorgenannten Varianten ausgebildet ist, ein aktueller Walzendurchmesserbereich von Arbeitswalzen eines Arbeitswalzenpaares dieses Warmwalzgerüsts festgestellt. Darauffolgend wird dann überprüft, ob mit dem aktuellen Walzendurchmesserbereich des mindestens einen Warmwalzgerüsts die gewünschten Betriebsparameter realisiert werden können. Ist dies der Fall, so wird ein Walzvorgang ohne Vornahme einer Änderung vorgenommen. Wird hingegen festgestellt, dass der aktuelle Walzendurchmesserbereich der Arbeitswalzen des Arbeitswalzenpaares und die Betriebsparameter der darzustellenden Produktionssequenz nicht zueinander passen, so wird ein paarweiser Wechsel der Arbeitswalzen des Arbeitswalzenpaares unter Änderung des Walzendurchmesserbereichs durchgeführt und/oder die Betriebsparameter der Produktionssequenz geändert, um die Betriebsparameter und den Walzendurchmesserbereich der Arbeitswalzen des mindestens einen Warmwalzgerüsts aufeinander abzustimmen. Anschließend wird dann der der Prüfvorgang solange wiederholt, bis die Produktionssequenz mit den Betriebsparametern in Verbindung mit dem festgestellten Arbeitswalzendurchmesserbereich zueinander passen und anschließend der Walzvorgang eingeleitet.

Dies hat den Vorteil, dass das Warmwalzwerk für einen breiten Produktionsbereich zum Einsatz kommen kann, ohne dabei Kompromisse hinsichtlich der Betriebsparameter eingehen zu müssen. Wird nämlich festgestellt, dass mit den aktuell montierten Arbeitswalzen die gewünschten Betriebsparameter nicht oder nicht optimal erreicht werden können, so kann alternativ oder ergänzend zu einer Veränderung der Betriebsparameter auch eine Abwandlung des Walzen-durchmesserbereichs des Arbeitswalzenpaares bei dem mindestens einen Warmwalzgerüst vorgenommen werden, um die Parameter doch noch oder besser zu erreichen. Insgesamt wird hierdurch ein flexibler Einsatz des Warmwalzwerks bei gleichzeitig zuverlässigem Erreichen der gewünschten Betriebsparameter verwirklicht.

Entsprechend einer Ausführungsform der Erfindung wird bei einem paarweisen Wechsel der Arbeitswalzen dann zu einem kleineren Walzendurchmesserbereich gewechselt, wenn bei dem Warmwalzwerk eine Stichabnahme von ≥40 %, besonders bevorzugt ≥50%, ≥60% oder ganz besonders bevorzugt ≥ 70 % festgestellt wird. Stichabnahmen in dieser Größenordnung mit Arbeitswalzen mit einem kleineren Walzendurchmesserbereich haben den Vorteil, dass sich die Anlagenbelastung, ein Wärmefluss vom Walzgut in die jeweilige Walze und auch ein Energieverbrauch aufgrund der verringerten Umformarbeit reduziert. Unter der "Stichabnahme" ist das Dickenverhältnis des in den Walzspalt einlaufenden Walzguts zu dem aus dem Walzspalt auslaufendem Walzgut zu verstehen.

In Weiterbildung der vorgenannten Ausführungsform kann als weiterer Grund für den Wechsel auf einen kleineren Walzendurchmesserbereich vorgegeben sein, dass eine Anzahl von Anstichen der einzelnen Arbeitswalze kleiner als eine Anzahl von fertig gewickelten Coils ist. Dies deutet auf einen Endlosbetrieb bzw. einen Semi-Endlosbetrieb des Warmwalzwerks hin, bei denen jeweils ein Einsatz von Arbeitswalzen mit einem kleinen Walzendurchmesserbereich vorteilhaft ist. Das gleiche wird bevorzugt auch dann vollzogen, wenn ein zu walzendes Walzgut endlos gewalzt wird und dementsprechend de facto ein Endlosbetrieb des Warmwalzwerks stattfindet.

Weiter alternativ wird bei einem paarweisen Wechsel der Arbeitswalzen zu einem kleineren Walzendurchmesserbereich gewechselt, wenn keine Betriebspausen in Walzschritten für eine Herstellung einzelner fertig gewickelter Coils vorgenommen wird.

Es ist eine weitere Ausgestaltungsmöglichkeit der Erfindung, dass bei einem paarweisen Wechsel der Arbeitswalzen zu einem größeren Walzdurchmesser-bereich gewechselt wird, wenn je fertig gewickeltes Coil ein Anstich eines Walzgerüstes vorgenommen wird. Ein Anstich eines Walzgerüsts je fertig gewickelten Coil bedeutet einen Einzelbetrieb bzw. Batch-Betrieb des Warmwalzwerks, bei welchem ein Einsatz von Arbeitswalzen mit größerem Walzendurchmesserbereich aufgrund der größeren Dicken des Walzguts vorteilhaft ist. Durch den Einsatz des größeren Walzendurchmesserbereichs kann der Eingriffswinkel klein gehalten und damit ein Rutschen des Walzguts vermieden werden.

Gemäß einer Ausführungsform der Erfindung werden die Verfahrensschritte durch einen Anlagenkonfigurator angeleitet. Somit ist eine übergeordnete Steuereinheit vorgesehen, welche die Verfahrensschritte durchführt und dementsprechend bei Vorliegen der entsprechenden Voraussetzungen die Veränderung eines Walzendurchmesserbereichs der Arbeitswalzen bei dem mindestens einen Warmwalzgerüst und/oder eine Veränderung der darzustellenden Produktionssequenz einleiten und koordinieren kann.

In Weiterbildung der vorgenannten Ausführungsform wird eine Berechnung durch den Anlagenkonfigurator unter Berücksichtigung von geometrischen Limits aufgrund aktuell im einzelnen Walzgerüst befindlicher Stützwalzen durchgeführt. Hintergrund ist hier, dass bei einem Walzgerüst die jeweils aktuell im Walzgerüst befindlichen Stützwalzen in Verbindung mit den aktuell im Walzgerüst befindlichen Arbeitswalzen die geometrischen Verhältnisse definieren und somit gegebenenfalls Hubbegrenzungen der Anstellvorrichtung berücksichtigt werden. So kann beispielsweise im Bereich der im Gerüst befindlichen abgeschliffenen Stützwalze einen Wechsel der Arbeitswalzen auf einen anderen Walzendurchmesserbereich ohne gleichzeitigen Wechsel der Stützwalzen aufgrund der Änderung des Hubbereichs unmöglich machen kann. Da ein Wechsel der Stützwalzen aber im Vergleich zu einem Wechsel der Arbeitswalzen deutlich aufwendiger ist, kann ein erforderlicher Wechsel der Stützwalzen eines Warmwalzgerüsts und der damit einhergehende Aufwand den Nutzen eines Wechsels des Walzendurchmesserbereichs der Arbeitswalzen bereits kompensieren.

Alternativ oder ergänzend zu der vorgenannten Weiterbildung wird eine Berechnung durch den Anlagenkonfigurator unter Berücksichtigung von Prozessparametern wie Greifbedingungen, Walzgeschwindigkeit, Walzendrehzahl, Antriebsdrehzahl, Antriebsmoment durchgeführt.

Die Erfindung ist nicht auf die angegebene Kombination der Merkmale des Hauptanspruchs oder der hiervon abhängigen Ansprüche beschränkt. Es ergeben sich darüber hinaus Möglichkeiten, einzelne Merkmale, auch soweit sie aus den Ansprüchen, der nachfolgenden Beschreibung einer bevorzugten Ausführungsform der Erfindung oder unmittelbar aus den Zeichnungen hervorgehen, miteinander zu kombinieren. Die Bezugnahme der Ansprüche auf die Zeichnungen durch Verwendung von Bezugszeichen soll den Schutzumfang der Ansprüche nicht beschränken.

Eine vorteilhafte Ausführungsform der Erfindung, die nachfolgend erläutert wird, ist in den Zeichnungen dargestellt. Es zeigt:
- Fig. 1: eine schematische Ansicht eines Warmwalzwerks entsprechend einer bevorzugten Ausführungsform der Erfindung;
- Fig. 2: eine schematische Darstellung eines Warmwalzgerüsts des Warmwalzwerks aus Fig. 1;
- Fig. 3: eine Schnittansicht des Warmwalzgerüsts aus Fig. 2; und
- Fig. 4: ein Ablaufdiagramm eines Verfahrens zum Betreiben des Warmwalzwerks aus Fig. 1.

Aus Fig. 1 geht eine schematische Ansicht eines Warmwalzwerks 1 hervor, welches entsprechend einer bevorzugten Ausführungsform der Erfindung ausgebildet ist. Dieses Warmwalzwerk 1 kann sich in einer Fertigungsanlage insbesondere an eine vorgeschaltete - vorliegend nicht weiter dargestellte - Stranggießanlage anschließen und umfasst eine Vorwalzstraße 2, eine Fertigwalzstraße 3, eine Haspelanlage 4 sowie Scheren 5 und 6.

In einer Haupttransportrichtung 7 des Warmwalzwerks 1 folgt auf die eingangsseitige Vorwalzstraße 2, die sich aus mehreren hintereinander angeordneten Vorwalzgerüsten 8 zusammensetzt, zunächst die Schere 5, welche in Haupttransportrichtung 7 zwischen der Vorwalzstraße 2 und der Fertigwalzstraße 3 angeordnet ist. Die Fertigwalzstraße mehrere hintereinander angeordnete Fertigwalzgerüste 9, auf welche innerhalb des Warmwalzwerks 1 in Haupttransportrichtung 7 zunächst die Schere 6 und am Ende die Haspelanlage 4 folgen. Auf die Darstellung weitere bekannter Komponenten, wie beispielsweise Zunderwäscher, Heizeinrichtungen, Kühleinrichtungen, etc. wird aus Gründen der Vereinfachung verzichtet.

Die Fig. 2 und 3 zeigen Ansichten eines Warmwalzgerüsts 10, bei welchem es sich konkret um eines der Vorwalzgerüste 8 der Vorwalzstraße 2 und/oder um eines der Fertigwalzgerüste 9 der Fertigwalzstraße 3 handeln kann. Das Warmwalzgerüst 10 ist dabei als Quarto-Walzgerüst ausgebildet und umfasst zwei Walzenständer 11, von denen in dieser Ansicht nur einer sichtbar ist, eine Anstellvorrichtung 12, ein Stützwalzenpaar und ein Arbeitswalzenpaar 17. Das Stützwalzenpaar setzt sich dabei aus einer oberen Stützwalze 13 und einer unteren Stützwalze 14 zusammen, die jeweils in je einem zugehörigen Einbaustück 15 bzw. 16 rotierbar aufgenommen sind. Dabei stützen die Stützwalzen 13 und 14 des Stützwalzenpaares das Arbeitswalzenpaar 17, mit welchem das Umformen des dem Warmwalzgerüst 10 zugeführten Walzguts vorgenommen wird.

Als Besonderheit können bei dem Warmwalzgerüst 10 Arbeitswalzen 18 und 19 sowie 20 und 21 mit unterschiedlichen Walzendurchmesserbereichen aufgenommen werden, wobei in Fig. 3 in der linken Hälfte eine Aufnahme der Arbeitswalzen 18 und 19 mit einem großen Walzendurchmesserbereich und in der rechten Hälfte eine Aufnahme der Arbeitswalzen 20 und 21 mit einem kleinen Walzendurchmesserbereich dargestellt ist. Die jeweils aktuell montieren Arbeitswalzen 18 und 19 bzw. 20 und 21 des Arbeitswalzenpaares sind dabei von ihrem Walzendurchmesserbereich stets gleich ausgeführt, wobei bei einem Wechsel des Walzendurchmesserbereichs ein paarweiser Wechsel der Arbeitswalzen 18 und 19 bzw. 20 und 21 stattfindet. Eine Abweichung zwischen dem kleinen Walzendurchmesserbereich und dem großen Walzendurchmesserbereich beträgt hierbei ≥ 6%, bevorzugt ≥ 10%. Die einzelne Arbeitswalze 18 bzw. 19 bzw. 20 bzw. 21 ist dabei in je einem zugehörigen Einbaustück 22 bzw. 23 bzw. 24 bzw. 25 rotierbar geführt.

Bedingt durch die unterschiedlichen Walzendurchmesserbereiche ergeben sich auch unterschiedliche Hübe H1, H2, H3, H4 , welche über die Anstellvorrichtung 12 darzustellen sind, um die Arbeitswalzen 18 und 19 bzw. 20 und 21 des Arbeitswalzenpaares unter Ausbildung eines geforderten Walzspalts, d.h. einem Abstand zwischen den jeweiligen Arbeitswalzen 18 und 19 bzw. 20 und 21, zu positionieren. Um den jeweiligen Hub zur Realisierung des jeweils geforderten Walzspalts einzustellen, umfasst die Anstellvorrichtung 12 neben den Walzenständern 11 als Komponenten noch eine Keilverstellung 26 der unteren Stützwalze 14 und der unteren Arbeitswalze 18 bzw. 20, eine hydraulische Anstellung 27 der oberen Stützwalze 13 und der oberen Arbeitswalze 19 bzw. 21, sowie je eine Arbeitswalzenbiegung 28 bzw. 29 der oberen Arbeitswalze 19 bzw. 21 und der unteren Arbeitswalze 18 bzw. 20. Dabei weisen die Keilverstellung 26, die hydraulische Anstellung 27 und die Arbeitswalzenbiegungen 28 und 29 jeweils je einen Verstellbereich auf, um die unterschiedlichen Hübe zur Darstellung der auswechselbaren Aufnahme der Arbeitswalzen 18 und 19 bzw. 20 und 21 mit den unterschiedlichen Walzendurchmesserbereichen realisieren zu können. Zudem ist der oberen Stützwalze 13 noch eine Walzenausbalancierung 30 zugeordnet.

In der Darstellung der Fig. 3 ist bei eingesetzten kleinem Arbeitswalzendurchmesserbereich mit den Arbeitswalzen 18 und 19 eine Erweiterung der einstellbaren Hübe der Anstellvorrichtung 12 über zugeordnete Distanzstücke sichtbar, die Bestandteil der hydraulischen Anstellung 27, bzw. der Keilverstellung 26 sein können. Die notwendigen Hübe können somit direkt über die Verfahrung der Keilverstellung 26 und/oder der hydraulischen Anstellung 27 eingestellt werden oder alternativ in Kombination mit Distanzstücken, die die Bauform der Anstellvorrichtung vereinfachen.

Über die Anstellvorrichtung 12 ist die jeweilige untere Arbeitswalze 18 bzw. 20 mit ihrer Oberkante auf Höhe einer in Fig. 2 angedeuteten, angestrebten Passline 31 einzustellen, während die jeweilige obere Arbeitswalze 19 bzw. 21 unter Definition des gewünschten Walzspalts zu der unteren Arbeitswalze 18 bzw. 20 ausgerichtet wird. Ggf. wird der Walzspalt dabei für ein Einfädeln des Walzguts zunächst größer gewählt und anschließend reduziert.

In Fig. 2 ist zudem auch ein Antrieb der jeweils montierten Arbeitswalzen 18 und 19 bzw. 20 und 21 zu erkennen, wobei bei der Ansicht in Fig. 2 die Arbeitswalzen 18 und 19 mit dem kleinen Walzendurchmesserbereich gestrichelt angedeutet sind. Zum Antrieb der jeweils montierten Arbeitswalzen 18 und 19 bzw. 20 und 21 des Arbeitswalzenpaares sind zwei Antriebsmotoren 32 und 33 vorgesehen, die in Tandemanordnung geschaltet sind. Zwischen die Antriebsmotoren 32, 33 kann eine Schaltkupplung 45 vorgesehen sein. Die Antriebsmotoren 32 und 33 sind abtriebsseitig mit einem eventuell als Schaltgetriebe ausgebildeten Übersetzungsgetriebe 34 verbunden, welches eine Antriebsbewegung der Antriebsmotoren unter Übersetzung zu einem Kammwalzengetriebe 35 überträgt, über welches die übersetzte Antriebsbewegung mittels Spindeln 36 und 37 jeweils auf die je zugehörige, montierte Arbeitswalze 18 bzw. 19 oder 20 bzw. 21 übertragen wird. Für die Übertragung der Antriebsbewegungen weisen die Arbeitswalzen 18 und 19 bzw. 20 und 21 jeweils Walzentreffer 38 bzw. 39 bzw. 40 bzw. 41 auf, die von zugehörigen Treffern 42 und 43 der Spindeln 36 und 37 aufgenommen werden.

Es wird deutlich, dass die durch die unterschiedlichen Walzendurchmesser der Arbeitswalzen nicht nur Hubbewegungen H1, H2 der hydraulischen Anstellung 27 und der Keilverstellung 26 ergeben, sondern zusätzlich auch Hubbewegungen (H3, H4) der Walzentreffer 38, 39, 40,41 und der Arbeitswalzeneinbaustücke 22, 23, 24, 25, welche durch die Arbeitswalzenbiegungen 28,29 kompensiert werden müssen. Die für beide Walzendurchmesserbereiche eingesetzten Spindeln 36, 37 müssen für eine sich aus den Hüben ergebenden Auslenkung ausgelegt sein.

Mit dem in Fig. 1 dargestellten Warmwalzwerk 1 werden Halbzeuge in Form von Bändern erzeugt, wobei dies, je nach Anforderungen an die zu fertigenden Bänder, dabei zum einen in einem Einzel- bzw. Batch-Betrieb erfolgen kann, bei welchem das Walzgut in vorgegebenen Längenabschnitten, die einem fertigen Coil entsprechen, zu dem Warmwalzwerk 1 kommen und bei dem einzelnen Walzgerüst durch auf Zieldicke des Bandes voreingestellten Walzspalt eingefädelt wird.

Zum anderen kann eine Fertigung auch in einem Endlosbetrieb erfolgen, bei welchem das Walzgut als endloses Band durch die einzelnen Walzgerüste geführt wird. Beim erstmaligen Einfädeln wird dazu der Walzspalt eines jeden beteiligten Walzgerüstes auf Zieldicke eingestellt, wobei die erste Zieldicke so groß gewählt wird, dass der Anstich prozesstechnisch unkompliziert erfolgen kann. Zum Einstellen dünnerer Bandlängenstücke des endlosen Bandes wird ein Übergangstück hergestellt, das einen keilförmigen Dickenverlauf über seine Bandlänge aufweist. Zur Konfektionierung wird das Walzgut/Band lediglich einmal durch die Schere 6 getrennt und über die Haspelanlage 4 zu individuellen Coils gewickelt.

Für die Gestaltung des Fertigungsprozesses weist das Warmwalzwerk 1 einen Anlagenkonfigurator 44 auf, welcher in Fig. 1 schematisch angedeutet ist. Unter anderem ist dieser Anlagenkonfigurator 44 dabei bei Betrieb des Warmwalzwerks 1 dazu in der Lage, den Betrieb des Warmwalzwerks 1 nach einem erfindungsgemäßen Verfahren vorzunehmen, dessen Ablauf in dem Ablaufdiagramm in Fig. 4 angedeutet ist.

Dabei werden in einem Schritt S1 Betriebsparameter der aktuell darzustellenden Produktionssequenz ermittelt, wobei diese Betriebsparameter dabei bevorzugt die Parameter Stichabnahme und Betriebsmodus umfassen. Vorgelagert, nachgelagert oder parallel dazu wird zudem in einem Schritt S2 ermittelt, welcher Walzendurchmesserbereich von Arbeitswalzen 18 und 19 bzw. 20 und 21 des Arbeitswalzenpaares 17 eines Warmwalzgerüsts 10 aktuell implementiert ist, wobei bei diesem Warmwalzgerüst 10, wie vorstehend beschrieben, ein paarweises Auswechseln der Arbeitswalzen 18 und 19 bzw. 20 und 21 hin zu Arbeitswalzen mit einem anderen Walzendurchmesserbereich möglich ist. Bei dem Warmwalzwerk 1 können dabei ein oder mehrere der Vorwalzgerüste 8 und/oder ein oder mehrere der Fertigwalzgerüste 9 derartig mit auswechselbaren Arbeitswalzen ausgeführt sein.

In einem Schritt S3 wird durch den Anlagenkonfigurator 44 dann überprüft, ob die in Schritt S1 erfassten Betriebsparameter zu dem in Schritt S2 bestimmten, jeweiligen Walzendurchmesserbereich des einzelnen Warmwalzgerüsts 10 passen. Ist dies zu bejahen, so wird in einem Schritt S4 ein Walzvorgang ohne Änderung vorgenommen.

Ist das Ergebnis aus Schritt S3 hingegen negativ, so wird zu einem Schritt S5 und/oder einem Schritt S6 übergegangen. Dabei wird im Schritt S5 eine Veränderung der Produktionssequenz und damit der angestrebten Betriebsparameter vorgenommen, während im Schritt S6 durch den Anlagenkonfigurator 44 eine Veränderung des Walzendurchmesserbereichs durch paarweisen Wechsel der Arbeitswalzen herbeigeführt wird. Ziel des Anlagenkonfigurators 44 ist es dabei, die Betriebsparameter und den jeweiligen Walzendurchmesserbereich aufeinander abzustimmen.

In Schritt S6 berücksichtigt der Anlagenkonfigurator 44 dabei geometrische Limits aufgrund der aktuell im einzelnen Warmwalzgerüst 10 befindlichen Stützwalzen 13 und 14, da über die Stützwalzen 13 und 14 des jeweiligen Warmwalzgerüsts 10 nur ein entsprechender Hubbereich darstellbar und ein zusätzliches Auswechseln der Stützwalzen 13 und 14 sehr aufwendig ist. Zudem berücksichtigt der Anlagenkonfigurator 44 Prozessparameter wie Greifbedingungen, Walzgeschwindigkeit, Walzendrehzahl, Antriebsdrehzahl, u.ä..

Die Funktion der Erfindung wird am Beispiel einer dreigerüstigen Vorwalzstraße 2 mit einem Walzendurchmesserbereich 18,19 von 850 mm beziehungsweise einem Walzendurchmesserbereich 20,21 von 1050 mm beschrieben, die in dem Warmwalzwerk 1 mit den beiden Betriebsmodi batch und endlos eingesetzt werden können. Der zulässige Abschliffbereich beider Walzendurchmesserbereiche beträgt 100 mm. Das Walzgut ist jeweils ein einfacher Kohlenstoffstahl.

Der Anlagenkonfigurator 44 weist den Betriebsmodi in der Regel verschiedene allgemeine Parameter zu:

| Betriebsart | Banddicke Eingang Vorgerüst | Bandgeschwindigkeit | Fertigbanddicke |
|---|---|---|---|
| Endlos | Klein | Gering | klein |
| Batch | groß | hoch | mittel bis groß |

### • Walzgut Kohlenstoffstahl, Betriebsart "Batch"

| Arbeitswalzendurchmesser: 1050 mm | Eingangsdicke [mm] | Ausgangsdicke [mm] | Bandgeschwindigkeit [m/s] | Walzendrehzahl [U/min] | Walzmoment [kNm] | Umformtemperatur [°C] |
|---|---|---|---|---|---|---|
| Gerüst 1 | 150 | 108 | 0,29 | 5,3 | 3950 | 1100 |
| Gerüst 2 | 108 | 75 | 0,6 | 10,9 | 3230 | 1080 |
| Gerüst 3 | 75 | 45 | 1,0 | 18,2 | 3680 | 1060 |

Die absolute Stichabnahme beträgt 70%
In diesem Ausführungsbeispiel wird deutlich, dass der Massenfluss (Banddicke mal Bandgeschwindigkeit) und das Walzmoment relativ hoch liegen. Die Umformtemperaturen ändern sich auf Grund der hohen Bandgeschwindigkeit nur geringfügig. Der Anlagenkonfigurator 44 prüft anhand der durch ihn selbst oder durch ein verbundenes Berechnungsmodell die Betriebsparameter (Ausgangsdicke, Bandgeschwindigkeit, Walzendrehzahl, Walzmoment und Umformtemperatur), die sich bei der vorgesehenen Betriebsart "Batch" bei eingesetztem Arbeitswalzendurchmesser von 1050 mm ergeben und kommt zu dem Ergebnis, dass die vorgesehenen Betriebsparameter und der eingesetzte Walzendurchmesserbereich geeignet sind und der Walzvorgang unter den geplanten Bedingungen vorgenommen werden kann.

### • Walzgut Kohlenstoffstahl, Betriebsart "endlos"

| Arbeitswalzendurchmesser: 850 mm | Eingangsdicke [mm] | Ausgangs-dicke [mm] | Bandgeschwindigkeit [m/s] | Walzendrehzahl [U/min] | Walzmoment [kNm] | Umformtemperatur [°C] |
|---|---|---|---|---|---|---|
| Gerüst 1 | 100 | 53 | 0,19 | 4,3 | 2400 | 1100 |
| Gerüst 2 | 53 | 25 | 0,4 | 9,0 | 1780 | 1000 |
| Gerüst 3 | 25 | 12 | 0,8 | 18,0 | 1115 | 941 |

Die absolute Stichabnahme beträgt 88 %

In diesem Ausführungsbeispiel wird deutlich, dass der Massenfluss und das Walzmoment relativ niedrig liegen, nämlich 22 % des Vergleichswertes der Betriebsart Batch. Als Folge davon ändert sich die Bandtemperatur deutlich stärker, um einen Betrag von 159 °C. Der Anlagenkonfigurator 44 prüft anhand der durch ihn selbst oder durch ein verbundenes Berechnungsmodell die Betriebsparameter (Ausgangsdicke, Bandgeschwindigkeit, Walzendrehzahl, Walzmoment und Umformtemperatur), die sich bei der vorgesehenen Betriebsart "endlos" bei eingesetztem Arbeitswalzendurchmesser von 850 mm ergeben und kommt zu dem Ergebnis, dass die vorgesehenen Betriebsparameter und der eingesetzte Walzendurchmesserbereich geeignet sind und der Walzvorgang unter den geplanten Bedingungen vorgenommen werden kann. Je nach Auslegungsfall kann durch den Anlagenkonfigurator 44 vorgeschlagen werden, mit einer veränderten Schaltstufe des Übersetzungsgetriebes 34 oder nur mit einem Antriebsmotor 33 zu walzen, um die geringeren Geschwindigkeiten und Momente bei optimaler Auslastung des Motors zu realisieren.

Würde im gleichen Ausführungsbeispiel im ersten Stich eine Ø 1050mm Walze eingesetzt, läge die vergleichbare Drehzahl bei 3,45 und würde die Motorauslegung belasten. Gleichzeitig würde durch den Wärmeübergang die Umformtemperatur noch weiter absinken, so dass es in ungünstigen Fall zu unerwünschten Gefügeänderungen kommen kann. Der Anlagenkonfigurator 44 käme zu dem Schluss, dass entweder das vorgesehene Walzprogramm anzupassen ist oder den Einsatz kleineren Walzendurchmesserbereichs, um die unvorteilhaften Betriebsbedingungen zu verbessern.

Die beiden gezeigten Berechnungsbeispiele sind für ein Standardprodukt ausgelegt. Durch die Varianz mit Blick auf die Legierung, Temperaturbereich, Walzgutbreite und Eingangs- und Ausgangsdicke ergeben sich deutlich größere Auffächerungen, die durch die Auslegung und die Berechnungen des Anlagenkonfigurators berücksichtigt werden müssen.

Mittels der erfindungsgemäßen Ausführung eines Warmwalzgerüsts kann ein Warmwalzwerk realisiert werden, welches flexibel auf unterschiedliche Fertigprodukte, Prozessführungen, Abmessungen, Werkstoffe und / oder Qualitätsanforderungen angepasst werden kann.

### Bezugszeichenliste:

- 1: Warmwalzwerk
- 2: Vorwalzstraße
- 3: Fertigwalzstraße
- 4: Haspelanlage
- 5: Schere
- 6: Schere
- 7: Haupttransportrichtung
- 8: Vorwalzgerüst
- 9: Fertigwalzgerüst
- 10: Warmwalzgerüst
- 11: Walzenständer
- 12: Anstellvorrichtung
- 13: obere Stützwalze
- 14: untere Stützwalze
- 15: Einbaustück
- 16: Einbaustück
- 17: Arbeitswalzenpaar
- 18: untere Arbeitswalze
- 19: obere Arbeitswalze
- 20: untere Arbeitswalze
- 21: obere Arbeitswalze
- 22: Einbaustück
- 23: Einbaustück
- 24: Einbaustück
- 25: Einbaustück
- 26: Keilverstellung
- 27: hydraulische Anstellung
- 28: Arbeitswalzenbiegung
- 29: Arbeitswalzenbiegung
- 30: Walzenausbalancierung
- 31: Passline
- 32: Antriebsmotor
- 33: Antriebsmotor
- 34: Übersetzungsgetriebe
- 35: Kammwalzengetriebe
- 36: Spindel
- 37: Spindel
- 38: Walzentreffer
- 39: Walzentreffer
- 40: Walzentreffer
- 41: Walzentreffer
- 42: Treffer
- 43: Treffer
- 44: Anlagenkonfigurator
- 45: Schaltkupplung
- H1: Hub Keilverstellung
- H2: Hub hydraulische Anstellung
- H3: Hub obere Arbeitswalzenbiegung/ Walzentreffer
- H4: Hub untere Arbeitswalzenbiegung/Walzentreffer
- S1 bis S6: Einzelschritte

### Bezugszeichenliste:

- 1: Warmwalzwerk
- 2: Vorwalzstraße
- 3: Fertigwalzstraße
- 4: Haspelanlage
- 5: Schere
- 6: Schere
- 7: Haupttransportrichtung
- 8: Vorwalzgerüst
- 9: Fertigwalzgerüst
- 10: Warmwalzgerüst
- 11: Walzenständer
- 12: Anstellvorrichtung
- 13: obere Stützwalze
- 14: untere Stützwalze
- 15: Einbaustück
- 16: Einbaustück
- 17: Arbeitswalzenpaar
- 18: untere Arbeitswalze
- 19: obere Arbeitswalze
- 20: untere Arbeitswalze
- 21: obere Arbeitswalze
- 22: Einbaustück
- 23: Einbaustück
- 24: Einbaustück
- 25: Einbaustück
- 26: Keilverstellung
- 27: hydraulische Anstellung
- 28: Arbeitswalzenbiegung
- 29: Arbeitswalzenbiegung
- 30: Walzenausbalancierung
- 31: Passline
- 32: Antriebsmotor
- 33: Antriebsmotor
- 34: Übersetzungsgetriebe
- 35: Kammwalzengetriebe
- 36: Spindel
- 37: Spindel
- 38: Walzentreffer
- 39: Walzentreffer
- 40: Walzentreffer
- 41: Walzentreffer
- 42: Treffer
- 43: Treffer
- 44: Anlagenkonfigurator
- 45: Schaltkupplung
- H1: Hub Keilverstellung
- H2: Hub hydraulische Anstellung
- H3: Hub obere Arbeitswalzenbiegung/ Walzentreffer
- H4: Hub untere Arbeitswalzenbiegung/Walzentreffer
- S1 bis S6: Einzelschritte

## Patentansprüche

1. Warmwalzgerüst (10) für ein Warmwalzwerk (1) und zum Herstellen eines metallenen Flachprodukts, umfassend eine Anstellvorrichtung (12), welche dafür vorgesehen ist, ein Arbeitswalzenpaar (17) aufzunehmen und Arbeitswalzen (18, 19; 20, 21) des Arbeitswalzenpaares (17) unter Definition eines Walzspalts zueinander zu positionieren,
**dadurch gekennzeichnet,**
**dass** die Anstellvorrichtung (12) dazu eingerichtet ist, bei dem Arbeitswalzenpaar (17) unterschiedliche Walzendurchmesserbereiche mit einander entsprechenden Arbeitswalzen (18, 19; 20, 21) auswechselbar aufzunehmen,
**dass** eine Abweichung zwischen den unterschiedlichen Walzendurchmesserbereichen ≥ 6%, bevorzugt ≥ 10% beträgt,
**dass** über die Anstellvorrichtung (12) eine jeweilige untere Arbeitswalze (18; 20) des Arbeitswalzenpaares (17) mit ihrer Oberkante auf Höhe einer angestrebten Passline (31) derart einstellbar ist,
**dass** eine Passlineschwankung bei Einsatz der unterschiedlichen Walzendurchmesserbereiche weniger als +/-20 mm, bevorzugt +/-15 mm besonders bevorzugt +/- 10 mm beträgt.

2. Warmwalzgerüst (10) nach Anspruch 1, **gekennzeichnet durch** eine Ausführung als Vorwalzgerüst.

3. Warmwalzgerüst (10) nach Anspruch 1, **gekennzeichnet durch** eine Ausführung als Fertigwalzgerüst.

4. Warmwalzgerüst (10) nach einem der vorhergehenden Ansprüche, **dadurch gekennzeichnet, dass** die Anstellvorrichtung (12) als Komponenten eine Keilverstellung (26) einer unteren Arbeitswalze (18; 20) des Arbeitswalzenpaares (17) und/oder eine hydraulische Anstellung (27) einer oberen Arbeitswalze (19; 21) des Arbeitswalzenpaares (17) und/oder je eine Arbeitswalzenbiegung (28, 29) der unteren (18; 20) und/oder der oberen Arbeitswalze (19; 21) umfasst, wobei die Komponenten der Anstellvorrichtung (12) jeweils je einen entsprechenden Verstellbereich zur auswechselbaren Aufnahme unterschiedlicher Walzendurchmesserbereiche des Arbeitswalzenpaares (17) mit einander entsprechenden Arbeitswalzen (18, 19; 20, 21) aufweisen.

5. Warmwalzgerüst (10) nach einem der vorhergehenden Ansprüche, **gekennzeichnet durch** eine Auslegung für einen Reversierbetrieb oder einen Einwegbetrieb.

6. Warmwalzwerk (1), umfassend mindestens ein Warmwalzgerüst (10) nach einem oder mehreren der Ansprüche 1 bis 5.

7. Warmwalzwerk (1) nach Anspruch 6, **dadurch gekennzeichnet, dass** eine Vorwalzstraße (2) mit mindestens einem Vorwalzgerüst (8) und eine Fertigwalzstraße (3) mit mindestens einem Fertigwalzgerüst (9) vorgesehen ist, wobei mindestens ein Vorwalzgerüst (8) der Vorwalzstraße (2) und/oder mindestens eine Fertigwalzgerüst (9) der Fertigwalzstraße (3) als je ein Warmwalzgerüst (10) nach einem oder mehreren der Ansprüche 1 bis 7 ausgeführt ist.

8. Verfahren zum Betreiben eines Warmwalzwerks (1) nach Anspruch 6 oder 7, umfassend folgende Verfahrensschritte:
a) Prüfen einer darzustellenden Produktionssequenz auf Betriebsparameter, welche dabei die Parameter Stichabnahme und Betriebsmodus umfassen;
b) Prüfen eines aktuell gewählten Walzendurchmesserbereichs von Arbeitswalzen (18, 19; 20, 21) eines Arbeitswalzenpaares (17) des mindestens einen nach einem oder mehreren der Ansprüche 1 bis 5 ausgeführten Warmwalzgerüsts (10);
c) Prüfen, ob der aktuell gewählte Walzendurchmesserbereich zu den Betriebsparametern der darzustellenden Produktionssequenz passt, wobei im zu verneinenden Fall ein paarweiser Wechsel von Arbeitswalzen (18, 19; 20, 21) des Arbeitswalzenpaares (17) mit Veränderung des Walzendurchmesserbereichs der Arbeitswalzen (18, 19; 20, 21) bei dem mindestens einen Warmwalzgerüst (10) durchgeführt und/oder eine Veränderung der darzustellenden Produktionssequenz vorgenommen wird, und wobei anschließend der Prüfvorgang mit Schritt a) erneut eingeleitet wird,
während im zu bejahenden Fall der Walzvorgang ohne Änderung vorgenommen wird.

9. Verfahren nach Anspruch 8, **dadurch gekennzeichnet, dass** bei einem paarweisen Wechsel der Arbeitswalzen (18, 19; 20, 21) zu einem kleineren Walzendurchmesserbereich gewechselt wird, wenn bei dem Warmwalzwerk (1) eine Stichabnahme von ≥ 40 %, besonders bevorzugt ≥50%, ≥ 60% oder ganz besonders bevorzugt ≥ 70 % festgestellt wird.

10. Verfahren nach Anspruch 8 oder 9, **dadurch gekennzeichnet, dass** bei einem paarweisen Wechsel der Arbeitswalzen (18, 19; 20, 21) zu einem kleineren Walzendurchmesserbereich gewechselt wird, wenn keine Betriebspausen in Walzschritten für eine Herstellung einzelner fertig gewickelter Coils vorgenommen wird.

11. Verfahren nach einem der Ansprüche 8 bis 10, **dadurch gekennzeichnet, dass** bei einem paarweisen Wechsel der Arbeitswalzen (18, 19; 20, 21) zu einem größeren Walzendurchmesserbereich gewechselt wird, wenn je fertig gewickeltes Coil ein Anstich eines Walzgerüstes vorgenommen wird.

12. Verfahren nach einem der Ansprüche 8 bis 11, **dadurch gekennzeichnet, dass** die Verfahrensschritte durch einen Anlagenkonfigurator (44) angeleitet werden.

13. Verfahren nach Anspruch 12, **dadurch gekennzeichnet, dass** eine Berechnung durch den Anlagenkonfigurator (44) unter Berücksichtigung von geometrischen Limits aufgrund aktuell im einzelnen Walzgerüst befindlicher Stützwalzen (13, 14) durchgeführt wird.

14. Verfahren nach Anspruch 12 oder 13, **dadurch gekennzeichnet, dass** eine Berechnung durch den Anlagenkonfigurator (44) unter Berücksichtigung von Prozessparametern wie Greifbedingungen, Walzgeschwindigkeit, Walzendrehzahl, Antriebsdrehzahl, Antriebsmoment durchgeführt wird.

## Claims

1. Hot-rolling stand (10) for a hot-rolling mill (1) and for producing a metal flat product, comprising an adjusting device (12) provided for receiving a work roll pair (17) and for positioning work rolls (18, 19; 20, 21) of the work roll pair (17) relative to one another with definition of a rolling gap,
**characterised in that**
the adjusting device (12) is arranged to exchangeably accommodate, in the work roll pair (17), different roll diameter ranges with mutually corresponding work rolls (18, 19; 20, 21), a difference between the different roll diameter ranges ≥ 6%, preferably ≥ 10%,
a respective lower work roll (18; 20) of the work roll pair (17) is adjustable by its upper edge to the height of a desired pass line (31) by way of the adjusting device (12) in such a way that a pass line fluctuation in use of the different roll diameter ranges is less than +/-20 mm, preferably +/- 15 mm, particularly preferably +/- 10 mm.

2. Hot-rolling stand (10) according to claim 1, **characterised by** construction as a roughing stand.

3. Hot-rolling stand (10) according to claim 1, **characterised by** construction as a finishing stand.

4. Hot-rolling stand (10) according to any one of the preceding claims, **characterised in that** the adjusting device (12) comprises as components a wedge adjusting means (26) of a lower work roll (18; 20) of the work roll pair (17) and/or a hydraulic adjusting means (27) of an upper work roll (19; 21) of the work roll pair (17) and/or a respective work roll bending means (28, 29) of the lower work rolls (18; 20) and/or the work rolls (19; 21), wherein the components of the adjusting device (12) each have an appropriate adjusting range for exchangeable accommodation of different roll diameter ranges of the work roll pair (17) with mutually corresponding work rolls (18, 19; 20, 21).

5. Hot-rolling stand (10) according to any one of the preceding claims, **characterised by** a design for reversing operation or one-way operation.

6. Hot-rolling mill (1), comprising at least one hot-rolling stand (10) according to one or more of claims 1 to 5.

7. Hot-rolling mill (1) according to claim 6, **characterised in that** a roughing train (2) with at least one roughing stand (8) and a finishing train (3) with at least one finishing stand (9) are provided, wherein at least one roughing stand (8) of the roughing train (2) and/or at least one finishing stand (9) of the finishing train (3) is or are respectively constructed as a hot-rolling stand (10) according to one or more of claims 1 to 7.

8. Method of operating a hot-rolling mill (1) according to claim 6 or 7, comprising the following method steps:
a) checking a production sequence, which is to be represented, with respect to operating parameters, which in that case comprise the parameters of pass reduction and operating mode;
b) checking a currently selected roll diameter range of work rolls (18, 19; 20, 21) of a work roll pair (17) of the at least one hot-rolling stand (10) constructed according to one or more of claims 1 to 5; and
c) checking whether the currently selected roll-diameter range matches the operating parameters of the production sequence to be represented,
wherein in the negative case a change of work rolls (18, 19; 20, 21) of the work roll pair (17) as a pair with change of the roll diameter range of the work rolls (18, 19; 20, 21) in the at least one hot-rolling stand (10) is carried out and/or a change of the production sequence to be to be represented is undertaken, and wherein subsequently the checking process is initiated again with step a),
whereas in the positive case the rolling process is undertaken without change.

9. Method according to claim 8, **characterised in that** a change of the work rolls (18, 19; 20, 21) as a pair to a smaller roll diameter range is made when a pass reduction of ≥ 40%, particularly preferably ≥ 50%, ≥ 60% or more particularly preferably ≥ 70% is determined at the hot-rolling mill (1).

10. Method according to claim 8 or 9, **characterised in that** a change of the work rolls (18, 19; 20, 21) as a pair to a smaller roll diameter range is carried out when there are no operating pauses in rolling steps for production of individual coils wound to finished state.

11. Method according to any one of claims 8 to 10, **characterised in that** a change of the work rolls (18, 19; 20, 21) as a pair to a larger roll diameter range is carried out if one pass of a roll stand is undertaken for each coil wound to finished state.

12. Method according to any one of claims 8 to 11, **characterised in that** the method steps are directed by a plant configurator (44).

13. Method according to claim 12, **characterised in that** computation by the plant configurator (44) is carried out with consideration of geometric limits due to backing rolls (13, 14) currently present in the individual roll stand.

14. Method according to claim 12 or 13, **characterised in that** computation by the plant configurator (44) is undertaken with consideration of process parameters such as grip conditions, rolling speed, roll rotational speed, drive rotational speed and drive torque.

## Revendications

1. Cage de laminoir à chaud (10) pour un laminoir à chaud (1) et pour la fabrication d'un produit métallique plat, comprenant un dispositif de réglage (12) qui est prévu pour recevoir une paire de cylindres de travail (17) et pour positionner des cylindres de travail (18, 19 ; 20, 21) de la paire de cylindres de travail (17) l'un par rapport à l'autre en définissant une emprise de laminage,
**caractérisée en ce que**,
le dispositif de réglage (12) est conçu pour recevoir de manière interchangeable, dans la paire de cylindres de travail (17), différentes plages de diamètres de cylindres avec des cylindres de travail (18, 19 ; 20, 21) se correspondant,
un écart entre les différentes plages de diamètres de cylindres est ≥ 6%, de préférence ≥ 10%,
le dispositif de réglage (12) permet de régler un cylindre de travail inférieur respectif (18 ; 20) de la paire de cylindres de travail (17) avec son arête supérieure à la hauteur d'une ligne d'ajustage (31) souhaitée de telle sorte qu'une variation de la ligne d'ajustage lors de l'utilisation des différentes plages de diamètre des cylindres soit inférieure à +/-20 mm, de préférence +/-15 mm et de manière particulièrement préférée +/-10 mm.

2. Cage de laminoir à chaud (10) selon la revendication 1, **caractérisée par** une exécution en tant que cage dégrossisseuse.

3. Cage de laminoir à chaud (10) selon la revendication 1, **caractérisée par** une exécution en tant que cage finisseuse.

4. Cage de laminage à chaud (10) selon l'une des revendications précédentes, **caractérisée en ce que** le dispositif de réglage (12) comprend comme composants un réglage par coin (26) d'un cylindre de travail inférieur (18 ; 20) de la paire de cylindres de travail (17) et/ou un réglage hydraulique (27) d'un cylindre de travail supérieur (19 ; 21) de la paire de cylindres de travail (17) et/ou respectivement une flexion de cylindre de travail (28, 29) du cylindre de travail inférieur (18 ; 20) et/ou du cylindre de travail supérieur (19 ; 21),
les composants du dispositif de réglage (12) présentant chacun une plage de réglage correspondante pour s'adapter de manière interchangeable à différentes plages de diamètres de cylindre de la paire de cylindres de travail (17) avec des cylindres de travail (18, 19 ; 20, 21) se correspondant.

5. Cage de laminoir à chaud (10) selon l'une des revendications précédentes, **caractérisée par** une conception pour un fonctionnement en mode réversible ou en mode unidirectionnel.

6. Laminoir à chaud (1) comprenant au moins une cage de laminoir à chaud (10) selon une ou plusieurs des revendications 1 à 5.

7. Laminoir à chaud (1) selon la revendication 6, **caractérisé en ce qu'**il est prévu un train de laminage dégrossisseur (2) doté d'au moins une cage dégrossisseuse (8) et un train de laminage finisseur (3) doté d'au moins une cage finisseuse (9), au moins une cage dégrossisseuse (8) du train de laminage dégrossisseur (2) et/ou au moins une cage finisseuse (9) du train de laminage finisseur (3) étant conçues chacune sous la forme d'une cage de laminage à chaud (10) selon une ou plusieurs des revendications 1 à 7.

8. Procédé d'exploitation d'un laminoir à chaud (1) selon la revendication 6 ou 7, comprenant les étapes de procédé suivantes consistant à :
a) Vérifier une séquence de production à représenter en fonction de paramètres de fonctionnement, qui comprennent les paramètres de prise de passe et de mode de fonctionnement ;
b) Vérifier une plage de diamètres de cylindres actuellement sélectionnée pour les cylindres de travail (18, 19 ; 20, 21) d'une paire de cylindres de travail (17) de ladite au moins une cage de laminoir à chaud (10) réalisée selon une ou plusieurs des revendications 1 à 5 ;
c) Vérifier si la plage de diamètres de cylindres actuellement sélectionnée correspond aux paramètres de fonctionnement de la séquence de production à représenter,
un changement par paires de cylindres de travail (18, 19 ; 20, 21) de la paire de cylindres de travail (17) avec une modification de la plage de diamètres de cylindres de travail (18, 19 ; 20, 21) étant effectué, en cas de réponse négative, pour ladite au moins une cage de laminoir à chaud (10) et/ou une modification de la séquence de production à représenter étant effectuée, le processus de vérification étant ensuite relancé avec l'étape a), tandis que dans le cas où la réponse est affirmative, le processus de laminage est effectué sans modification.

9. Procédé selon la revendication 8, **caractérisé en ce que**, lors d'un changement par paires des cylindres de travail (18, 19 ; 20, 21), on passe à une plage de diamètres de cylindres plus petite lorsqu'on constate une diminution de la passe de ≥ 40 %, de préférence de ≥ 50 %, de ≥ 60 % ou de manière tout à fait préférée de ≥ 70 % dans le laminoir à chaud (1).

10. Procédé selon la revendication 8 ou 9, **caractérisé en ce que**, lors d'un changement par paires des cylindres de travail (18, 19 ; 20, 21), on passe à une plage de diamètres de cylindres plus petite s'il n'y a pas de pause de fonctionnement dans les étapes de laminage pour la production de bobines individuelles enroulées prêtes à l'emploi.

11. Procédé selon l'une des revendications 8 à 10, **caractérisé en ce que**, lors d'un changement par paires des cylindres de travail (18, 19 ; 20, 21), on passe à une plage de diamètres de cylindres plus grande lorsqu'une amorce d'une cage de laminoir est effectuée pour chaque bobine enroulée prête à l'emploi.

12. Procédé selon l'une des revendications 8 à 11, **caractérisé en ce que** les étapes du procédé sont guidées par un configurateur d'installation (44).

13. Procédé selon la revendication 12, **caractérisé en ce qu'**un calcul est effectué par le configurateur d'installation (44) en tenant compte des limites géométriques basées sur les cylindres d'appui (13, 14) se trouvant actuellement dans la cage de laminoir individuelle.

14. Procédé selon la revendication 12 ou 13, **caractérisé en ce qu'**un calcul est effectué par le configurateur d'installation (44) en tenant compte de paramètres de processus tels que les conditions de préhension, la vitesse de laminage, la vitesse de rotation des cylindres, la vitesse d'entraînement, le couple d'entraînement.
